# FASCICULE DE BREVET EUROPEEN

(11) **EP 3 892 011 B1**
(45) Date de publication et mention de la délivrance du brevet: **14.12.2022**
(21) Numéro de dépôt: 19809862.6
(22) Date de dépôt: 03.12.2019
(51) Int. Cl.: H04R 1/28

(54) **ENCEINTE CLOSE À FAIBLE RAIDEUR**
UNENDLICHES LEITBLECH MIT GERINGER STEIFIGKEIT
INFINITE BAFFLE WITH LOW STIFFNESS

(30) Priorité: 03.12.2018 FR 1872229
(43) Date de publication de la demande: 13.10.2021
(73) Titulaire: Devialet, 75001 Paris (FR)
(72) Inventeur: MENDES, Eduardo, 26120 CHABEUIL (FR); ROIG, Bérenger, 75001 PARIS (FR)
(74) Mandataire: Lavoix
(86) Numéro de dépôt international: PCT/EP2019/083498
(87) Numéro de publication internationale: WO 2020/115044

(56) Documents cités:
- US-A- 2 810 021
- US-A1- 2004 156 523
- US-B1- 7 885 418

## Description

La présente invention comporte une enceinte acoustique close du type comportant un caisson et un haut-parleur comportant une membrane mobile par rapport au caisson, le caisson et la membrane délimitant une chambre essentiellement close ; le haut-parleur comportant un moteur à commande électrique d'actionnement de la membrane mobile par rapport au caisson, l'enceinte comportant en outre un mécanisme de sollicitation axiale de la membrane à l'écart de sa position médiane de repos à l'encontre de la force de pression exercée par le gaz contenu dans le caisson sur la membrane.

Le son produit par un haut-parleur est obtenu par le déplacement d'une membrane mobile. Cette membrane a une fréquence de résonance propre liée à sa masse et à la raideur de ses suspensions qui lui confèrent la mobilité. En première approximation, pour des fréquences de déplacements oscillatoires de la membrane au-delà de sa fréquence de résonance mécanique, la force nécessaire au déplacement de la membrane à accélération oscillatoire d'amplitude constante est quasi-constante. Par contre, en-deçà de sa fréquence de résonance mécanique, la force nécessaire au déplacement de la membrane à accélération oscillatoire d'amplitude constante croît fortement à mesure que la fréquence des mouvements oscillatoires diminue en raison de la part prépondérante de la raideur des suspensions par rapport à la masse. Ainsi, les concepteurs de haut-parleurs ont cherché à obtenir une fréquence de résonnance mécanique de la membrane du haut-parleur, avec ses suspensions, la plus petite possible car cette fréquence de résonance fixe la fréquence d'utilisation basse du haut-parleur.

Le rendement acoustique d'un haut-parleur à l'air libre est réduit en raison du court-circuit acoustique liée à l'annulation réciproque des ondes « avant » et « arrière » produites par la membrane du haut-parleur. Pour éviter cette annulation, les haut-parleurs sont le plus souvent placés dans des caissons de telle sorte qu'uniquement une seule onde produite par la membrane, par exemple l'onde avant produite par l'avant de la membrane, soit diffusée. L'onde opposée est confinée dans l'enceinte.

Dans le cas d'une enceinte close, la fréquence de résonance mécanique de la membrane augmente à mesure que le volume interne de la boîte diminue. Ceci est dû à la compression/décompression de l'air interne au caisson lors des mouvements oscillatoires de la membrane. En effet, la compression/décompression de l'air se comporte comme un ressort non-linéaire dont la raideur dépend du volume de la boîte et de l'amplitude du déplacement de la membrane.

En raison, de cette augmentation de la fréquence de résonance du haut-parleur en raison de la diminution du volume de la boîte dans laquelle il est placé, les fabricants d'enceintes sont contraints d'utiliser des enceintes de grandes dimensions afin d'obtenir une reproduction sonore en basses fréquences à des volumes sonores élevés car le déplacement de la membrane sera d'autant élevé que la fréquence du son à reproduire sera basse.

Pour résoudre ce problème général, il est connu de lier la membrane à un mécanisme dit anti-ressort de manière à réduire la valeur de la raideur équivalente vue par la membrane.

Avec ce mécanisme anti-ressort, il est possible de réaliser des enceintes closes de volume interne réduit ayant des fréquences de résonance de la membrane suffisamment basses afin de reproduire des fréquences sonores de basses fréquences.

Pour créer ce mécanisme anti-ressort, différentes solutions ont été proposées, notamment des solutions mettant en œuvre des pompes pour équilibrer les pressions interne et externe à l'enceinte, ou encore des lames élastiques appliquées sur la membrane du haut-parleur.

Par exemple, le document US 2 810 021 décrit un haut-parleur dans lequel la membrane est liée à une tige sollicitée axialement par des ressorts hélicoïdaux disposés radialement et reliés à la tige axiale par une lame déformable élastiquement en forme de coupelle.

La mise au point d'un tel mécanisme est particulièrement complexe notamment puisqu'il est très délicat de dimensionner les ressorts et la coupelle ainsi que les moyens de liaison afin de faire que le mécanisme anti-ressort puisse appliquer une force de valeur souhaitée pour chaque position de la membrane.

Comme autre exemple, US 7 885 418 B1 divulgue une enceinte de très petit volume à laquelle est intégré un ensemble de diaphragme acoustique de grande surface, peu profond et léger, capable d'une fréquence de résonance naturelle de quelques Hertz. Ceci est obtenu en incorporant une chambre à vide en conjonction avec une chambre contenant du gaz ou de la vapeur comprimés qui agit contre une limite de pression mobile de surface variable couplée mécaniquement avec le diaphragme de rayonnement acoustique.

L'invention a pour but de proposer une enceinte acoustique dont la réalisation du mécanisme anti-ressort est facilitée, et dont la valeur de la force appliquée par ce mécanisme est bien maîtrisée quelle que soit la position de la membrane.

A cet effet, l'invention a pour objet une enceinte acoustique selon la revendication 1 du type précité, caractérisée en ce que le mécanisme comporte une came mobile par rapport au caisson suivant un axe de déplacement de la came sous l'action de déplacement de la membrane et au moins un suiveur de came sollicité transversalement à la came par au moins un ressort et en appui sur la came, la came présentant au moins une surface de came propre à convertir l'effort transversal du ou chaque ressort en un effort axial sur la came dont l'intensité varie en fonction de la position de la came par rapport au caisson.

Suivant des modes particuliers de réalisation, l'enceinte acoustique comporte l'une ou plusieurs des caractéristiques suivantes :
- la came est liée à la membrane du haut-parleur par une tige s'étendant suivant l'axe de déplacement de la membrane ;
- elle comporte un joint élastique de guidage reliant la tige au caisson ;
- la came est reliée à une paroi mobile par rapport au caisson, la paroi mobile délimitant avec le caisson une chambre arrière essentiellement close et une chambre avant essentiellement close délimitée partiellement par la membrane du haut-parleur ;
- la came comporte au moins deux surfaces de came réparties angulairement autour de l'axe (de déplacement de la came et le mécanisme de sollicitation axiale de la membrane comporte pour chaque surface de came un suiveurs de came sollicités vers l'axe de déplacement de la came et la came étant enserrée entre les suiveurs de came ;
- le ou chaque suiveur de came comporte un élément rotatif propre à rouler sur la came ;
- le ou chaque suiveur de came est porté par un bras élastique précontraint s'étendent dans un plan transversal à l'axe ;
- la came comporte une plage dont la distance à l'axe de déplacement de la came 54 est localement constante suivant l'axe de déplacement de la came, cette plage étant en contact avec le ou chaque suiveur de came lorsque la membrane est en position de repos de sorte qu'aucune force ne soit appliquée par la came sur la membrane par la came dans cette position de repos de la membrane ;
- la came comporte sur une plage inclinée par rapport à l'axe de déplacement de la came.
- l'inclinaison de la surface de came suivant la plage inclinée est progressivement croissante suivant l'axe de déplacement de la came à l'écart de la zone de contact avec le suiveur de came lorsque la membrane est en position de repos de sorte que la came impose une force d'intensité croissante à la membrane au fur et à mesure du déplacement de la membrane à l'écart de sa position de repos.

L'invention sera mieux comprise à la lecture de la description qui va suivre, donnée uniquement à titre d'exemple et faite en se référant aux dessins sur lesquels :
- [Fig 1] la figure 1 est une vue en section longitudinale d'une enceinte selon un premier mode de réalisation de l'invention ;
- [Fig 2] la figure 2 est une vue en section partielle de la came et du galet du mécanisme anti-ressort de l'enceinte de la figure 1 ;
- [Fig 3] la figure 3 est une vue identique à celle de la figure 1 d'une variante de réalisation d'une enceinte selon l'invention ; et
- [Fig 4] la figure 4 est une vue en perspective d'une variante de réalisation d'un mécanisme anti-ressort d'une enceinte selon l'invention.

L'enceinte acoustique 10 illustrée sur la figure 1 est une enceinte close. Elle comporte un caisson 12 délimitant une chambre 14 essentiellement close séparée de l'environnement extérieur.

Le caisson 12 comprend des parois rigides et imperméables reliées les unes aux autres. Un évent de décompression calibré 16 est ménagé au travers d'une paroi pour permettre un équilibre des pressions entre l'intérieur et l'extérieur de l'enceinte lors des variations lentes de pression atmosphérique. Cet évent de décompression 16 est suffisamment petit pour éviter la circulation d'air depuis et vers la chambre 14 lors du fonctionnement de l'enceinte et notamment lors des mouvements de la membrane du haut-parleur.

Comme connu en soi, l'enceinte comporte un haut-parleur 20 comportant une membrane 22 mobile au travers d'un trou du caisson. La membrane 22 délimite localement la chambre 14 et assure l'étanchéité de celle-ci. La membrane 12 est reliée aux parois latérales du caisson par un joint étanche déformable 24.

Le haut-parleur comporte un moteur 30 à commande électrique d'actionnement de la membrane 22 pour son déplacement suivant un axe X-X. Comme connu en soi, le moteur comporte essentiellement un électro-aimant, ayant une carcasse 32 solidarisée au caisson 12 par des bras de liaison 34 et un bobinage 36 porté par un équipage mobile 38 à l'extrémité de laquelle est portée la membrane 22.

Le bobinage 36 est relié, comme connu en soi à des bornes 39 de connexion de l'enceinte acoustique à un amplificateur.

L'équipage mobile 38 est guidé par rapport au caisson 12 pour un déplacement suivant l'axe X-X par un joint élastique formé d'une plaque textile ondulée élastique et perméable à l'air 41 connue sous le nom de spider. Cette structure textile délimite des passages de circulation d'air permettant d'équilibrer les pressions de part et d'autre du spider.

L'enceinte 10 comporte un mécanisme anti-ressort 50 agissant sur la membrane 22 et propre à compenser l'effet des variations de pression de l'air dans la chambre 14 lors des mouvements de la membrane 22.

Dans ce mode de réalisation, le mécanisme anti-ressort 50 est un mécanisme élastique de sollicitation axiale de la membrane 22 à l'écart de sa position médiane de repos à l'encontre de la force de pression exercée par l'air contenu dans le caisson sur la membrane, c'est-à-dire suivant le sens de déplacement de la membrane.

Le mécanisme 50 comporte une tige 52, s'étendant suivant l'axe X-X, reliée, à une extrémité, à l'équipage mobile 38 portant la membrane 22 et, à son autre extrémité, à une came 54 mobile par rapport au caisson 12. La tige 52 est ainsi entraînée par l'équipage mobile 38.

La tige 52 traverse axialement le moteur d'actionnement 30 du haut-parleur.

La came 54 est généralement de révolution d'axe X-X. Elle présente une surface de came continue de révolution formant dans un plan passant par l'axe X-X deux surfaces de came diamétralement opposées 56A, 56B. Ces surfaces de came sont axisymétriques par rapport à l'axe X-X.

La came 54 est enserrée entre deux suiveurs de came 58A, 58B sollicités transversalement à l'axe X-X par des ressorts 60A, 60B maintenant les suiveurs de came au contact des surfaces de came 56A, 56B.

Les suiveurs de came 58A, 58B comportent avantageusement chacun un élément rotatif 62A, 62B tel qu'un galet propre à rouler suivant la longueur des surfaces de came 56A, 56B. L'axe de rotation des galets s'étend perpendiculairement à l'axe X-X.

Avantageusement, et comme illustré sur la figure 2, les galets 62A, 62B présentent une forme de diabolo, avec une surface concave complémentaire à la surface cylindrique de la came 54.

Les ressorts 60A, 60B s'étendent transversalement par rapport aux surfaces de came. Ils sont coaxiaux d'axe Y-Y sécant à l'axe X-X. Ces ressorts, maintenus constamment comprimés et s'appuient à une extrémité sur le caisson 12 et à leur autre extrémité sur l'axe des galets rotatifs 62A, 62B formant les suiveurs de came.

Un spider complémentaire 70, ménagé entre la came 54 et le moteur d'actionnement 32 assure le guidage axial de la tige 52 et de la came 54 pour assurer un déplacement de ceux-ci suivant l'axe X.X. Comme le spider 40, le spider 70 est perméable au gaz.

Les surfaces de came 56A, 56B présentent en partie médiane, suivant la longueur de l'axe X-X et en section suivant le plan de parcours des galets, une plage 72 dont la distance à l'axe X-X de déplacement de la came est localement constante suivant l'axe X-X de déplacement de la came. Cette plage 72 s'étend sur quelques dixièmes de millimètres suivant l'axe X-X. Cette plage médiane 72 est positionnée sur la came de sorte que chaque galet appuie sur cette plage médiane lorsque la membrane 22 est en position de repos, c'est-à-dire dans une position médiane entre les deux positions extrêmes pouvant être occupées sous l'action du moteur 30.

De part et d'autre de cette partie médiane, les surfaces de came 56A, 56B présentent des plages 74 inclinées par rapport à l'axe X-X. L'inclinaison de ces plages augmentent en s'écartant suivant l'axe X-X de part et d'autre de cette plage médiane de sorte que lorsque les suiveurs de came s'écartent de la zone médiane, l'angle entre l'axe X-X et la normale au point de contact du galet sur la surface de came augmente de sorte que, la force appliquée sur la membrane augmente.

Ainsi, la distance entre l'axe X-X et un point de la surface de came diminue en s'écartant de la plage médiane 72. Les surfaces de came sont convergentes à l'écart de la zone médiane.

Le haut-parleur illustré sur la figure 1 fonctionne de la manière suivante.

Sous l'action du courant électrique appliqué au bobinage 36, la membrane 22 se déplace comme connu en soi. Lors du déplacement de la membrane, la came 54, entraînée par la membrane, se déplace axialement par rapport aux suiveurs de came 58A, 58B. Les suiveurs de came exercent alors une force dirigée suivant l'axe Y-Y vers l'axe X-X sur les surfaces de came 56A, 56B. Ces surfaces de came étant inclinées et maintenues suivant l'axe Y-Y entre les deux galets, la surface de came est soumise à une force axiale, laquelle est appliquée à la membrane 22 au travers de la tige 52.

Si la membrane 22 est déplacée vers l'intérieur du caisson 12, conduisant à comprimer l'air dans la chambre 14, la came 54 est déplacée à l'écart de la membrane 22. Sous l'action des ressorts 60A, 60B agissant au travers des suiveurs de came 62A, 62B, la came 54 est sollicitée dans son sens de déplacement.

La surpression dans l'enceinte 14 agit sur la membrane 22 pour sortir la membrane 22 hors du caisson 12. Au contraire, la came 54 produit une force de rappel de la membrane 22 à l'intérieur du caisson. Avantageusement, la forme de la came 54 est adaptée pour que la somme des deux forces produites par la came et celle résultant de la surpression dans la chambre 14 s'annule pratiquement en tout point de la came ou est égale à une valeur désirée en tout point de la came.

De même, lorsque la membrane 22 est poussée en dehors du caisson 12 par le moteur 30, une dépression naît à l'intérieur de la chambre 14 visant à rappeler la membrane vers l'intérieur du caisson. Dans ce cas, la came 54 exerce sous la sollicitation des ressorts 60A, 60B une force sur la membrane 22 conduisant à repousser celle-ci en dehors du caisson 12, compensant ainsi l'effet de la dépression dans la chambre 14.

La forme de la surface de came permet de transformer une partie d'une force F_{Rz} exercée par les ressorts 60A et 60B suivant l'axe Y-Y en une force F_{Rx} suivant l'axe X-X.

A la position d'équilibre, x=0 correspondant à la position de repos de la membrane 22, la surface de la came ayant une plage 72 dont la distance à l'axe X-X de déplacement de la came est localement constante suivant l'axe X-X de déplacement de la came. La surface de came est telle que la force *F_{Rx}* suivant l'axe X-X appliquée par la came sur la membrane 22 par l'intermédiaire de la tige 52, est nulle. A la position d'équilibre, x=0, les galets appuient sur la plage médiane de la surface de la came 54 qui est parallèle à l'axe X-X.

Compte tenu de la forme convexe des surfaces de la came 54, la membrane 22 subit, lors de son déplacement, une force *F_{Rx},* par l'intermédiaire de la tige 52, suivant l'axe X-X dans le même sens que celui du déplacement. L'amplitude de cette force dépend de l'angle formé par la surface de la came 54 avec l'axe X-X au point de contact des galets 62A, 62B. Cette force est de la forme : ${F}_{Rx} = {K}_{R} \left(x\right) . x , avec {K}_{R} \left(x\right) \leq 0$

La raideur *K_{R}*(*x*) est négative car elle produit une force dans le même sens que le déplacement de la membrane.

Lors du déplacement de la membrane 22 par l'action du courant circulant dans la bobine, plusieurs raideurs sont mises en jeu :
*Kₘ*(*x*) > 0, la raideur de l'ensemble formé du joint de guidage 24 et des spiders de guidage 41 et 70 ;
*Kₐᵢᵣ*(*x*) ≥ 0, la raideur liée à la compression/décompression de l'air interne de la chambre 14 ;
*K_{R}*(*x*) ≤ 0, la raideur liée à la force produite sur la membrane 22 par le mécanisme de sollicitation 50.

La stabilité statique et dynamique de l'ensemble des pièces en mouvement est assurée par la relation suivante : ${K}_{m} \left(x\right) + {K}_{air} \left(x\right) + {K}_{R} \left(x\right) \geq {K}_{min} > 0$ Avec *Kₘᵢₙ* une valeur positive à choisir.

La forme de la came 52 est choisie de telle sorte que quelle que soit la position x de la membrane, la somme des raideurs *Kₘ*(*x*) + *Kₐᵢᵣ*(*x*) + *K_{R}*(*x*) soit proche de la valeur désirée *Kₘᵢₙ.* Ainsi, la fréquence de résonance du système mécanique en mouvement notée *F_{AR}* est donnée par : ${F}_{AR} = \frac{1}{2 π} \sqrt{\frac{{K}_{min}}{M + {M}_{AR}}}$ où
M est la masse l'équipage mobile 38, le bobinage 36, la membrane 22 et pour partie les joints 24 et 41 ; et
*M_{AR}* est la masse mobile de la tige 52, la came 54 est pour partie le joint 70.

La forme de la came est définie telle qu'exposé ci-dessous avec les notations qui suivent :

| | |
|---|---|
| x = x_{C} | Déplacement suivant X-X de l'équipage mobile 38 *x* = déplacement de la came *x_{c}* Au repos : x = 0. x > 0 pour un déplacement vers la gauche. |
| *F_{T}* = *K_{T}*(*x*)*x* | Force à compenser (caisson + suspensions de l'équipage mobile) avec *K_{T}*(*x*) = *Kₘ*(*x*) + *Kₐᵢᵣ*(*x*) > 0 La force *F_{T}* s'oppose au déplacement de l'équipage mobile Force vers la droite avec déplacement positif de l'équipage mobile vers la gauche. |
| *y_{B}* | Déplacement du galet transversalement à l'axe X-X *y_{B}* < 0 pour un déplacement transversalement à l'axe X-X vers l'axe X-X. *y_{B}* = 0 pour x = 0 |
| *F_{yB}* = *k_{B}*(*y_{B}*).(*Y*_{*B*0} + *y_{B}*) | Force exercée par le galet sur la came Force exercée vers le bas, sens des y <0 *Y*_{*B*0} : pré-compression du ressort du galet |
| *F_{Rx}* = -*F_{yB}*.tan(*α*) | Angle de transformation de la force du galet Pour un angle *α* > 0, la force *F_{Rx}* s'oppose à la force *F_{T}* |
| *α_{C}* = *α* | Angle au point de contact galet-came entre la transversale à l'axe X-X au point de contact et la normale à la surface au point de contact. Même angle que celui donné par la pente de la came au point de tangence. |
| (*x_{BC},y_{BC}*) | Equation de la came = Point de contact galet-came |
| *x_{BC}* = *x* - *r_{B}* sin(*α*) | Position suivant X-X d'application de la force du galet avec *r_{B}* rayon du galet |
| *y_{BC}* = *y_{B}* + *r_{B}*(1 - cos(*α*)) | Position transversale à l'axe X-X du point de contact du galet sur la came |

Le profil 4 de la came est donné par la fonction exprimant *y_{BC}* en fonction de *x_{BC}.*

A l'équilibre : ${F}_{Rx} + {F}_{T} = {F}_{min}$ avec *Fₘᵢₙ*(*x*) = *Kₘᵢₙx* est la force résiduelle restante après compensation, *Kₘᵢₙ* > 0. => ${k}_{B} \left({y}_{B}\right) . \left({y}_{B 0}+{y}_{B}\right) . tan \left(α\right) = \left({K}_{T}\left(x\right)-{K}_{min}\right) . x$

Ce qu'on cherche à déterminer : ${y}_{BC} = {f}_{came} \left({x}_{BC}\right) ,$

Avec : *x_{BC}* = *x* - *r_{B}* sin(*α*) et *y_{BC}* = *y_{B}* + *r_{B}*(1 - cos(*α*)), il vient : $\begin{matrix}{k}_{B} \left({y}_{BC}-{r}_{B}\left(1-cos\left(α\right)\right)\right) ⋅ \left({Y}_{B 0}+{y}_{BC}-{r}_{B}\left(1-cos\left(α\right)\right)\right) ⋅ tan \left(α\right) \\ = \left({K}_{T}\left({x}_{BC}+{r}_{B}sin\left(α\right)\right)-{K}_{min}\right) ⋅ \left({x}_{BC}+{r}_{B}sin\left(α\right)\right)\end{matrix}$

A partir des relations géométriques suivantes : $tan \left(α\right) = - y {′}_{BC} = - \frac{{dy}_{BC}}{{dx}_{BC}} , cos \left(α\right) = cos \left(atan\left(-{y}_{BC}^{′}\right)\right) = \frac{1}{\sqrt{1 + {{y}_{BC}^{′}}^{2}}}$ et $sin \left(α\right) = sin \left(atan\left(-{y}_{BC}^{′}\right)\right) = \frac{- {y}_{BC}^{′}}{\sqrt{1 + {{y}_{BC}^{′}}^{2}}} .$ La résolution de l'équation différentielle non-linéaire finale permet d'obtenir *y_{BC}* en fonction de *x_{BC}* : $\begin{matrix}{k}_{B} \left({y}_{BC}-{r}_{B}\left(1-\frac{1}{\sqrt{1 + {{y}_{BC}^{′}}^{2}}}\right)\right) ⋅ \left({Y}_{B 0}+{y}_{BC}-{r}_{B}\left(1-\frac{1}{\sqrt{1 + {{y}_{BC}^{′}}^{2}}}\right)\right) ⋅ \left(-{y}_{BC}^{′}\right) = \\ \left({K}_{T}\left({x}_{BC}+{r}_{B}\frac{- {y}_{BC}^{′}}{\sqrt{1 + {{y}_{BC}^{′}}^{2}}}\right)-{K}_{min}\right) ⋅ \left({x}_{BC}+{r}_{B}\frac{- {y}_{BC}^{′}}{\sqrt{1 + {{y}_{BC}^{′}}^{2}}}\right)\end{matrix}$

La valeur choisie pour *Kₘᵢₙ* < *Kₘ*(*x*) + *Kₐᵢᵣ*(*x*) permet de choisir la valeur de la fréquence de résonance mécanique F_{AR} du haut-parleur placé dans un caisson clos. Typiquement la valeur de F_{AR} sera comprise entre 30 Hz et 50 Hz. La masse supplémentaire M_{AR} apportée par le mécanisme anti-ressort est réduite au maximum afin de minimiser la force, et donc le courant, nécessaire au déplacement de la membrane au-delà de la fréquence de résonnance.

On comprend que l'usage d'une came et d'un suiveur de came permet de dimensionner la came de manière à produire sur la membrane 22 une force sensiblement opposée à la force résultant de l'augmentation ou de la diminution de pression dans la chambre 14. La réalisation de l'enceinte s'en trouve ainsi facilitée.

Sur la figure 3 est illustré un autre mode de réalisation d'une enceinte acoustique close selon l'invention.

Dans ce mode de réalisation, les éléments identiques ou correspondants à ceux du premier mode de réalisation sont désignés par les mêmes numéros de références. Seules les différences seront décrites dans la suite.

Dans ce mode de réalisation, la came 54 n'est pas reliée à l'équipage mobile par une tige 52. Au contraire, la came 54, est reliée à une paroi mobile 102, séparant dans le caisson 12, la chambre close 14 en une chambre avant 104 partiellement délimitée par la membrane 22 et la paroi mobile 102 et une chambre arrière 106 délimitée par les parois du caisson 12 et par la paroi mobile 102.

La paroi mobile 102 est une paroi rigide et imperméable reliée aux parois du caisson 12 par un joint souple 108 imperméable au gaz.

Dans ce mode de réalisation, mais non nécessairement, la paroi 102 s'étend perpendiculairement à l'axe X-X de déplacement de la came 54.

Lorsque l'enceinte comporte plusieurs haut-parleurs, une même chambre arrière 106 est prévue pour deux ou plus de deux haut-parleurs dont les membranes délimitent une même chambre avant 104 séparée de la chambre arrière dans une unique paroi 102.

Le guidage suivant l'axe X-X de l'équipage mobile formé de la paroi 102 et de la came 54 est assuré par le joint 108 et les galets 62A, 62B enserrant la came sous l'action des ressorts 60A, 60B.

Dans ce mode de réalisation, un évent de décompression calibré 114, 116 relie la chambre avant 104 et la chambre arrière 106 au milieu extérieur. Ces évents sont suffisamment petits pour éviter la circulation d'air lors du mouvement de la membrane 22 mais sont propres à assurer un équilibrage des pressions entre l'extérieur et l'intérieur du caisson lors des variations de pression atmosphérique.

Lors du mouvement de la membrane 22 sous l'action du moteur 30, la paroi 102 se déplace du fait de la dépression ou de la compression dans la chambre avant 104. Sous l'action du déplacement de la paroi 102, la came 54 est déplacée et produit, sous l'action des suiveurs de came 58A, 58B une force appliquée sur la paroi 102. Cette force est contraire à l'effet de la pression agissant sur cette même paroi 102 et donc orientée suivant le sens de déplacement de la paroi 102. Cette force est transmise à la membrane 22 par l'intermédiaire du gaz emprisonné dans la chambre avant 104.

On comprend que dans ce mode de réalisation également, la raideur de la compression du gaz dans la chambre avant 104 est compensée par la force appliquée par la came 56 du mécanisme de sollicitation axiale 50.

Sur la figure 4 est représentée une variante de réalisation du mécanisme anti-ressort 50, pouvant être implémenté dans les modes de réalisation des figures 1 et 3 en remplacement du mécanisme décrit, tous les autres éléments non décrits sur la figure 4 restant identiques.

Sur la figure 4, on reconnaît la came 54 disposée suivant l'axe X-X, reliés soit directement à l'équipage mobile portant la membrane 22, comme sur la figure 1, soit à la paroi mobile 102, comme sur la figure 3.

Le profil de la came 54 est identique au profil décrit au regard des figures précédentes.

Dans ce mode de réalisation, la came 54 est enserrée entre des galets 202A, 202B, 202C, régulièrement angulairement répartis autour de l'axe X-X. Ces galets sont portés à l'extrémité libre de bras élastiques 204A, 204B, 204C. Ces bras élastiques sont fixés chacun à leur autre extrémité sur une structure rigide 206, elle-même solidaire du caisson 14.

Les bras 204A, 204B, 204C s'étendent perpendiculairement à l'axe X-X dans un même plan. Ils sont déportés transversalement par rapport à l'axe X-X.

Les galets 202A, 202B, 202C sont montés rotatifs dans le prolongement de l'axe des bras 204A, 204B, 204C respectivement, et suivant l'axe des bras. Ils sont propres à rouler suivant la surface de la came 54 suivant l'axe X-X.

Les bras 204A, 204B, 204C sont précontraints de manière à assurer un contact permanent entre les galets 202A, 202B, 202C et la came 54, quelle que soit la position des galets suivant la longueur de la came 54 considérée suivant l'axe X-X.

Dans ce mode de réalisation, la présence de trois éléments rotatifs angulairement répartis autour de l'axe X-X assure un guidage satisfaisant de la came 54 suivant l'axe X-X. La présence de bras élastiques précontraints déformables en flexion assure un effort relativement constant des galets 202A, 202B, 202C sur la came, quelle que soit leur position et évite le blocage des galets.

## Revendications

1. Enceinte acoustique close (10) comportant un caisson (12) et un haut-parleur (20) comportant une membrane mobile (22) par rapport au caisson (12), le caisson (12) et la membrane (22) délimitant une chambre (14) essentiellement close ; le haut-parleur (20) comportant un moteur (30) à commande électrique d'actionnement de la membrane mobile (22) par rapport au caisson (12), l'enceinte comportant en outre un mécanisme (50) de sollicitation axiale de la membrane (22) à l'écart de sa position médiane de repos à l'encontre de la force de pression exercée par le gaz contenu dans le caisson (12) sur la membrane (22), **caractérisée en ce que** le mécanisme (50) comporte une came (54) mobile par rapport au caisson (12) suivant un axe (X-X) de déplacement de la came sous l'action de déplacement de la membrane (22) et au moins un suiveur de came (58A, 58B ; 200A, 200B, 200C) sollicité transversalement à la came (54) par au moins un ressort (60A, 60B) et en appui sur la came (54), la came (54) présentant au moins une surface de came (56A, 56B) propre à convertir l'effort transversal du ou chaque ressort (60A, 60B) en un effort axial sur la came (54) dont l'intensité varie en fonction de la position de la came (54) par rapport au caisson (12).

2. Enceinte acoustique selon la revendication 1, **caractérisée en ce que** la came (54) est liée à la membrane (22) du haut-parleur par une tige (52) s'étendant suivant l'axe (X-X) de déplacement de la membrane (22).

3. Enceinte selon la revendication 2, **caractérisée en ce qu'**elle comporte un joint élastique (70) de guidage reliant la tige (52) au caisson (12).

4. Enceinte selon la revendication 1, **caractérisée en ce que** la came (54) est reliée à une paroi (102) mobile par rapport au caisson (12), la paroi mobile (102) délimitant avec le caisson (12) une chambre arrière essentiellement close (106) et une chambre avant essentiellement close (104) délimitée partiellement par la membrane (22) du haut-parleur.

5. Enceinte selon l'une quelconque des revendications précédentes, **caractérisée en ce que** la came (54) comporte au moins deux surfaces de came (56A, 56B) réparties angulairement autour de l'axe (X-X) de déplacement de la came et **en ce que** le mécanisme (50) de sollicitation axiale de la membrane (12) comporte pour chaque surface de came un suiveurs de came (58A, 58B ; 200A, 200B, 200C) sollicités vers l'axe (X-X) de déplacement de la came et la came (54) étant enserrée entre les suiveurs de came (58A, 58B ; 200A, 200B, 200C).

6. Enceinte selon l'une quelconque des revendications précédentes, **caractérisée en ce que** le ou chaque suiveur de came (58A, 58B ; 200A, 200B, 200C) comporte un élément rotatif (62A, 62B) propre à rouler sur la came (54).

7. Enceinte selon l'une quelconque des revendications précédentes, **caractérisée en ce que** le ou chaque suiveur de came (200A, 200B, 200C) est porté par un bras élastique précontraint (204A, 204B, 204C) s'étendent dans un plan transversal à l'axe (X-X).

8. Enceinte selon l'une quelconque des revendications précédentes, **caractérisée en ce que** la came (54) comporte une plage (72) dont la distance à l'axe (X-X) de déplacement de la came 54 est localement constante suivant l'axe (X-X) de déplacement de la came, cette plage (72) étant en contact avec le ou chaque suiveur de came (58A, 58B ; 200A, 200B, 200C) lorsque la membrane (22) est en position de repos de sorte qu'aucune force ne soit appliquée par la came (54) sur la membrane (22) par la came (54) dans cette position de repos de la membrane (22).

9. Enceinte selon l'une quelconque des revendications précédentes, **caractérisée en ce que** la came (54) comporte sur une plage (74) inclinée par rapport à l'axe (X-X) de déplacement de la came (52).

10. Enceinte selon la revendication 9, **caractérisée en ce que** l'inclinaison de la surface de came suivant la plage inclinée (74) est progressivement croissante suivant l'axe (X-X) de déplacement de la came à l'écart de la zone de contact avec le suiveur de came lorsque la membrane (22) est en position de repos de sorte que la came (54) impose une force d'intensité croissante à la membrane (22) au fur et à mesure du déplacement de la membrane (22) à l'écart de sa position de repos.

## Patentansprüche

1. Geschlossene Lautsprecherbox (10), umfassend ein Gehäuse (12) und einen Lautsprecher (20), umfassend eine in Bezug auf das Gehäuse (12) bewegliche Membran (22), wobei das Gehäuse (12) und die Membran (22) eine im Wesentlichen geschlossene Kammer (14) begrenzen; der Lautsprecher (20) umfassend einen Motor (30) mit elektrischer Steuerung zur Betätigung der in Bezug auf das Gehäuse (12) beweglichen Membran (22), die Box ferner umfassend einen Mechanismus (50) zur axialen Belastung der Membran (22) aus ihrer mittleren Ruhestellung heraus entgegen der Druckkraft, die von dem im Kasten (12) enthaltenen Gas auf die Membran (22) ausgeübt wird, **dadurch gekennzeichnet, dass** der Mechanismus (50) einen Nocken (54), der in Bezug auf das Gehäuse (12) entlang einer Bewegungsachse (X-X) des Nockens unter der Verschiebungswirkung der Membran (22) beweglich ist, und mindestens einen Nockenfolger (58A, 58B; 200A, 200B, 200C), der quer zu dem Nocken (54) durch mindestens eine Feder (60A, 60B) belastet wird und an dem Nocken (54) anliegt, wobei der Nocken (54) mindestens eine Nockenfläche (56A, 56B) aufweist, die geeignet ist, um die Querkraft der oder jeder Feder (60A, 60B) in eine Axialkraft auf den Nocken (54) umzuwandeln, deren Stärke sich abhängig von der Position des Nockens (54) in Bezug auf das Gehäuse (12) ändert.

2. Lautsprecherbox nach Anspruch 1, **dadurch gekennzeichnet, dass** der Nocken (54) über einen Stift (52), der sich entlang der Bewegungsachse (X- X) der Membran (22) erstreckt, mit der Membran (22) des Lautsprechers verbunden ist.

3. Box nach Anspruch 2, **dadurch gekennzeichnet, dass** sie eine elastische Führungsverbindung (70) umfasst, die den Stift (52) mit dem Gehäuse (12) verbindet.

4. Box nach Anspruch 1, **dadurch gekennzeichnet, dass** der Nocken (54) mit einer in Bezug auf das Gehäuse (12) beweglichen Wand (102) verbunden ist, wobei die bewegliche Wand (102) mit dem Gehäuse (12) eine im Wesentlichen geschlossene hintere Kammer (106) und eine im Wesentlichen geschlossene vordere Kammer (104) begrenzt, die teilweise durch die Membran (22) des Lautsprechers abgegrenzt wird.

5. Box nach einem der vorherigen Ansprüche, **dadurch gekennzeichnet, dass** der Nocken (54) mindestens zwei Nockenflächen (56A, 56B) umfasst, die winklig um die Bewegungsachse (X-X) des Nockens verteilt sind, und dass der Mechanismus (50) zur axialen Belastung der Membran (12) für jede Nockenfläche einen Nockenfolger (58A, 58B; 200A, 200B, 200C) aufweist, der in Richtung der Achse (X-X) der Nockenbewegung vorgespannt sind, und wobei der Nocken (54) zwischen den Nockenfolgern (58A, 58B; 200A, 200B, 200C) eingespannt ist.

6. Box nach einem der vorherigen Ansprüche, **dadurch gekennzeichnet, dass** der oder jeder Nockenfolger (58A, 58B; 200A, 200B, 200C) ein Drehelement (62A, 62B) umfasst, das geeignet ist, um auf dem Nocken (54) zu rollen.

7. Box nach einem der vorherigen Ansprüche, **dadurch gekennzeichnet, dass** der oder jeder Nockenfolger (200A, 200B, 200C) von einem vorgespannten elastischen Arm (204A, 204B, 204C) getragen wird, der sich in einer Ebene quer zur Achse (X-X) erstreckt.

8. Box nach einem der vorherigen Ansprüche, **dadurch gekennzeichnet, dass** der Nocken (54) einen Bereich (72) aufweist, dessen Abstand von der Bewegungsachse (X-X) des Nockens (54) entlang der Bewegungsachse (X-X) des Nockens 54 örtlich konstant ist, wobei dieser Bereich (72) in Kontakt mit dem oder jedem Nockenfolger (58A, 58B; 200A, 200B, 200C) ist, wenn die Membran (22) in Ruhestellung ist, sodass in dieser Ruhestellung der Membran (22) durch den Nocken (54) keine Kraft auf die Membran (22) ausgeübt wird.

9. Box nach einem der vorherigen Ansprüche, **dadurch gekennzeichnet, dass** der Nocken (54) einen Bereich (74) umfasst, der in Bezug auf die Bewegungsachse (X-X) des Nockens (52) geneigt ist.

10. Box nach Anspruch 9, **dadurch gekennzeichnet, dass** die Neigung der Nockenfläche entlang des geneigten Bereichs (74) entlang der Bewegungsachse (X-X) des Nockens weg von der Kontaktzone mit dem Nockenfolger allmählich zunimmt, wenn die Membran (22) in Ruhestellung ist, sodass der Nocken (54) eine Kraft mit zunehmender Stärke auf die Membran (22) ausübt, je weiter die Membran (22) von ihrer Ruhestellung wegbewegt wird.

## Claims

1. An infinite acoustic baffle (10) comprising a box (12) and a loudspeaker (20) comprising a membrane (22) that is able to move relative to the box (12), the box (12) and the membrane (22) delimiting a substantially closed chamber (14); the loudspeaker (20) comprising an electrically controlled motor (30) for actuating the membrane (22) that is movable relative to the box (12), the baffle also comprising a mechanism (50) for axially urging the membrane (22) away from its median rest position counter to the pressure force exerted on the membrane (22) by the gas contained in the box (12) **characterized in that** the mechanism (50) comprises a cam (54) that is movable relative to the box (12) along an axis (X-X) for displacing the cam under the displacement action of the membrane (22) and at least one cam follower (58A, 58B) that is biased transversely to the cam (54) by at least one spring (60A, 60B) and bears on the cam (54), the cam (54) having at least one cam surface (56A, 56B) capable of converting the transverse force of the or each spring (60A, 60B) into an axial force on the cam (54), the intensity of which varies depending on the position of the cam (54) relative to the box (12).

2. The acoustic baffle according to claim 1, **characterized in that** the cam (54) is connected to the membrane (22) of the loudspeaker by a rod (52) extending along the axis (X-X) of movement of the membrane (22).

3. The baffle according to claim 2, **characterized in that** it comprises an elastic guide joint (70) connecting the rod (52) to the box (12).

4. The baffle according to claim 1, **characterized in that** the cam (54) is connected to a wall (102) movable relative to the baffle (12), the movable wall (102) delimiting with the box (12) a substantially closed rear chamber (106) and a substantially closed front chamber (104) delimited in part by the membrane (22) of the loudspeaker.

5. The baffle according to any one of the preceding claims, **characterized in that** the cam (54) comprises at least two cam surfaces (56A, 56B) angularly distributed about the axis (X-X) of displacement of the cam and **in that** the mechanism (50) for axially biasing the membrane (12) comprises for each cam surface a cam follower (58A, 58B ; 200A, 200B, 200C) for each cam surface, which are biased towards the axis (X-X) of movement of the cam, and the cam (54) is clamped between the cam followers (58A, 58B; 200A, 200B, 200C).

6. The baffle according to any one of the preceding claims, **characterized in that** the or each cam follower (58A, 58B; 200A, 200B, 200C) comprises a rotatable element (62A, 62B) capable of rolling on the cam (54).

7. The baffle according to any one of the preceding claims, **characterized in that** the or each cam follower (200A, 200B, 200C) is borne by a prestressed elastic arm (204A, 204B, 204C) extending in a plane transverse to the axis (X-X).

8. The baffle according to any one of the preceding claims, **characterized in that** the cam (54) comprises an area (72) whose distance from the axis (X-X) of displacement of the cam (54) is locally constant along the axis (X-X) of displacement of the cam, this area (72) being in contact with the or each cam follower (58A, 58B ; 200A, 200B, 200C) when the membrane (22) is in a rest position so that no force is applied by the cam (54) on the membrane (22) in this rest position of the membrane (22).

9. The baffle according to any one of the preceding claims, **characterized in that** the cam (54) comprises on an area (74) inclined relative to the axis (X-X) of movement of the cam (52).

10. The baffle according to claim 9, **characterized in that** the inclination of the cam surface along the inclined area (74) progressively increases along the axis (X-X) of displacement of the cam away from the area of contact with the cam follower when the membrane (22) is in the rest position so that the cam (54) imposes a force of increasing intensity on the membrane (22) as the membrane (22) is displaced away from its rest position.
